# EUROPÄISCHE PATENTANMELDUNG

(11) **EP 0 164 487 A1**
(43) Veröffentlichungstag der Anmeldung: **18.12.1985**
(21) Anmeldenummer: 85100157.8
(22) Anmeldetag: 09.01.1985
(51) Int. Cl.: D04B 7/26

(54) **Flachstrickmaschine zur Herstellung von Intarsienstrickware**

(30) Priorität: 22.05.1984 IT 1252184
(71) Anmelder: COMET MARTINELLI S.r.l., I-48018 Faenza (Ravenna) (IT)
(72) Erfinder: Martinelli, Ciro, I-48018 Faenza (Ravenna) (IT)
(74) Vertreter: Porsia, Bruno

(57) **Zusammenfassung**

Der für die Erzielung der Übergänge von einem Intarsienfeld (M1,M2,M3) zum anderen erforderliche Einrichtungs- und Steuerungsaufwand in Flachstrickmaschinen für Intarsienstrickwaren (M) wird dadurch herabgesetzt, dass die den einzelnen Intarsienfeldern (M1,M2,M3) zugeordneten Fadenführer (G1,G2,G3) an den entsprechenden Fadenführerkästen (1) in so weit angehobenen Arbeitsstellungen festgehalten sind, dass sie sich gegenseitig nicht behindern. Am Schlitten (5) der Flachstrickmaschine sind Fadensenker (D1,D2) vorgesehen, die im Bereich einer oder mehrerer Abschlussnadeln (N1 ,N2) der Intarsienfelder den zwischen einer Nadel des Intarsienfeldes und dem zugeordneten, in Endstellung angehaltenen Fadenführer (G1,G2,G3) verlaufenden Faden (A1,A2,A3) vorübergehend in den Nadeleinzugsbereich niederdrücken.

## Beschreibung

Die Erfindung betrifft eine Flachstrickmaschine zur Herstellung von Intarsienstrickwaren, die für jedes Intarsienfeld einen gesonderten, auf einem Fadenführer= kasten gelagerten Fadenführer aufweist und jeder Faden= führerkasten durch einen Fadenführermitnehmer des Schlittens auf einer Fadenführerschiene zwischen zwei an den Enden des zugehörigen Intarsienfeldes angeordneten, insbesondere parallel zur Fadenführerschiene verstellbaren Fadenführerbegrenzern verschiebbar ist.

Bei den bekannten Flachstrickmaschinen dieser Art (DE-A-2 459 693) sind die Fadenführer zwischen einer unteren, den Faden in dem Fadeneinzugsbereich der Nadeln haltenden Fadeneinlegestellung und einer oberen Ruhestel= lung verschiebbar und/oder verschwenkbar an dem betreffen= den Fadenführerkasten gelagert. An der Übergangsstelle zwischen zwei benachbarten Intarsienfeldern muss der in abgesenkter Fadeneinlegestellung einlaufende Fadenführer zunächst in seine Ruhestellung angehoben werden, ehe der dem angrenzenden Intarsienfeld zugeordnete, bisher in angehobener Ruhestellung befindliche Fadenführer in seine Fadeneinlegestellung abgesenkt werden kann, um eine gegen= seitige Behinderung der beiden in Fadeneinlegestellung abgesenkten Fadenführer zu vermeiden. Dies ist insbeson= dere dann erforderlich, wenn die Fadenführer benachbarter Intarsienfelder ihren Faden im Ubergangsbereich zwischen den Intarsienfeldern, in an sich bekannter Weise über eine oder mehrere Nadeln gemeinsam legen, um eine Maschenbindung zwischen den beiden Intarsienfeldern zu erzielen. Die in den bekannten Flachstrickmaschinen zur Herstellung von Intarsienstrickware in jedem Fadenführerkasten vorge= sehenen Vorrichtungen zum Auf- und Abbewegen der Faden= führer stellen einen erheblichen Einrichtungs- und Steuerungsaufwand dar. Die Notwendigkeit der aufeinander= folgenden, wechselweisen Umschaltung der Fadenführerlage an jeder Obergangsstelle zwischen zwei benachbarten Intarsienfeldern begrenzt ausserdem die Arbeitsge= schwindigkeit der Flachstrickmaschine, insbesondere bei mehreren Intarsienfeldern und kann auch Fehler in der Strickware bzw. unsaubere Intarsienfeldübergänge verur= sachen.

Der Erfindung liegt die Aufgabe zugrunde eine Flachstrickmaschine der eingangs beschriebenen Art zu schaffen, in der in Verbindung mit einer fehlerfreien Intarsienstrickware mit sauberen Intarsienfeldübergängen und einer erhöhten Arbeitsgeschwindigkeit der Einrichtungs-und Steuerungsaufwand für die Erzielung der Übergänge von einem Intarsienfeld zum anderen auch bei beliebig vielen Intarsienfeldern bedeutend herabgesetzt wird.

Diese Aufgabe wird erfindungsgemäss dadurch gelöst, dass die den einzelnen Intarsienfeldern zugeordneten Fadenführer an den entsprechenden Fadenführerkästen in so weit angehobenen Arbeitsstellungen festgelegt sind, dass sie sich gegenseitig nicht behindern, und dass am Schlitten der Flachstrickmaschine Fadensenker vorgesehen sind, die im Bereich einer oder mehrerer Abschlussnadeln der Intarsienfelder den zwischen einer Nadel des Intarsien= feldes und dem zugeordneten, in Endstellung angehaltenen Fadenführer verlaufenden Faden vorübergehend in den Nadel= einzugsbereich niederdrücken.

Erfindungsgemäss werden also die den einzelnen Intarsienfeldern zugeordneten Fadenführer nicht zwischen einer angehobenen Ruhestellung und einer abgesenkten Fadeneinlegestellung bewegbar am entsprechenden Faden= führerkasten gelagert, sondern am diesem feststehend in einer so weit angehobenen Arbeitsstellung angeordnet, dass sie sich im Bereich der Intarsienfeldübergängen nicht gegenseitig behindern können. Dadurch wird die Lagerung der Fadenführer an den Fadenführerkästen sehr vereinfacht und es entfallen alle verschleissanfällige und wartungs= bedürftige Bewegungs-, Antriebs- und Steuervorrichtungen für die Fadenführer. Durch die feststehend angehobene Arbeitsstellung der Fadenführer weist jedoch der Faden, der zwischen einer Nadel eines Intarsienfeldes und dem zugeordneten Fadenführer verläuft, eine so steil geneigte Schrägstellung auf, dass er im Endbereich des _{I}ntarsien= feldes nach dem Auflaufen des Fadenführerkastens gegen den entsprechenden Fadenführerbegrenzer nicht mehr von einer oder mehreren Abschlussnadeln des Intarsienfeldes ergriffen werden kann. Erfindungsgemäss sind deshalb zusätzlich auf dem Schlitten der Flachstrickmaschine Fadensenker vorgesehen, die den Faden, der zwischen einer Nadel des Intarsienfeldes und dem zugeordneten, in End= stellung gegen den Fadenführerbegrenzer angehaltenen Fadenführer steil nach oben verläuft, in den Nadeleinzugs= bereich, d.h. in eine Stellung niederdrücken, in der dieser Faden auch von der letzten, für ihn bestimmten Nadel ergriffen werden kann. Der für diese Fadensenker erforderliche Einrichtungs- und Steuerungsaufwand ist gegenüber dem Aufwand für die bekannten, auf und ab beweg= baren Fadenführer bedeutend kleiner, da er auch bei beliebig vielen Intarsienfeldern und zugeordneten Faden= führern nur einmal für die Anordnung der Fadensenker am Schlitten der Flachstrickmaschine aufzubringen ist.

Die Fadensenker am Schlitten der Flachstrickma= schine können beliebig ausgebildet, gelagert und gesteuert sein. In einer vorteilhaften Ausführungsform der Erfindung bestehen die Fadensenker aus mindestens einer in jeder Laufrichtung des Schlittens nachlaufend zu den Fadenführern einstellbaren Fadenabdrückplatte. Vorzugsweise sind am Schlitten in der Längsrichtung des Nadelbetts im Abstand voneinander zwei Fadenabdrückplatten angeordnet, die abwechselnd in eine mit dem Faden nicht in Eingriff kommende Ruhestellung und in eine den Faden in den Ein= zugsbereich der Nadeln niederdrückende Arbeitsstellung bewegbar sind. Vorzugsweise weist jede Fadenabdrückplatte eine in der zugeordneten Laufrichtung des Schlittens vordere, abwärts nach hinten insbesondere stufenweise abgeschrägte Fadenableitkante auf. Gemäss einer vorteil= haften Weiterentwicklung der Erfindung endet die abge= schrägte Fadenableitkante der Fadenabdrückplatte mit einer spitzen- oder zahnförmigen, gegen das Nadelbett und vor= zugsweise auch etwas aus der Ebene der Fadenabdrückplatte heraus vorspringenden Fadenführernase auf, die als Ver= dichter für den Faden wirkt, d.h. das Ausbreiten von mehr= strängigen Fäden verhindert.

Die Fadenabdrückplatten der Fadensenker können auf dem Schlitten quer zu ihrer Ebene zwischen einer einge= zogenen Ruhestellung und einer vorspringenden Arbeits= stellung verschiebbar oder verschwenkbar gelagert sein. Es ist jedoch auch möglich, die Fadenabdrückplatten parallel zu ihrer Ebene zwischen einer angehobenen Ruhestellung und einer abgesenkten Arbeitsstellung verschwenkbar auf dem Schlitten zu lagern.

Weitere Merkmale, Vorteile und zweckmässige Wei= terbildungen der Erfindung sind den Unteransprüchen und nachstehender Beschreibung eines in der Zeichnung darge= stellten Ausführungsbeispiels zu entnehmen. Es zeigen:
Fig. 1 eine schematische Darstellung der Höhenlage eines Fadenführers gegenüber den Nadelbetten in einer erfindungsgemässen zweifonturigen Flachstrickmaschine zur Herstellung von Intarsienstrickwaren.
Fig. 2 einen vertikalen Querschnitt durch die beiden Nadelbetten mit schematisch angedeuteter Lage der einzelnen Fadenführer.
Fig. 3 den schematischen Verlauf der Fäden im Bereich eines Obergangs zwischen zwei Intarsienfeldern.
Fig. 4 die schematische Anordnung der Fadenführer und der Fadenführerbegrenzer bei einem Intarsiengestrick= stück mit drei Intarsienfeldern.
Fig. 5 die Vorderansicht eines erfindungsgemässen Fadenführerbegrenzers mit daran in Endstellung angehaltenem Fadenführerkasten.
Fig. 6 einen vertikalen Querschnitt durch die Anordnung der Fig. 5.
Fig. 7 die am Schlitten der Flachstrickmaschine angeordneten Fadensenker in teilweisem Aufriss.
Fig. 8, 9 und 10 verschiedene Stellungen eines Fadensenkers des Schlittens gegenüber einem in Endstellung angehaltenen Fadenführer, in schematischem Aufriss.
Fig. 11 einen vertikalen Querschnitt durch die beiden Nadelbetten mit schematisch angedeuteter Lage eines Fadensenkers in Arbeitsstellung.

In den Figuren, sind mit B die beiden Nadelbetten einer zweibettigen Flachstrickmaschine zur Herstellung von Intarsienstrickware bezeichnet. In dem dargestellten Aus= führungsbeispiel soll ein Intarsiengestrick M mit drei unmittelbar aneinandergrenzenden Intarsienfeldern Ml, M2 und M3 gestrickt werden. Jedem Intarsienfeld Ml, M2, M3 ist ein gesonderter Fadenführer Gl, G2, G3 zugeordnet. Diese Fadenführer Gl, G2, G3 sind an je einem Fadenführer= kasten 1 befestigt und mit diesem abwechselnd auf ent= gegengesetzten Seiten einer waagerechten Fadenführer= schiene 2 längsverschiebbar gelagert, die mittig oberhalb der beiden Nadelbetten B vorgesehen ist. Jeder Fadenführer Gl, G2, G3 ist mit seinem Fadenführerkasten 1 zwischen zwei, in den Endbereichen des zugeordneten Intarsienfeldes Ml, M2, M3 vorgesehenen Fadenführerbegrenzern El,Ell bzw. E2,E22 bzw. E3,E33 verschiebbar. Die äusseren, in Fig. 4 gestrichelt dargestellten Fadenführerbegrenzer El und E33 bestimmen die seitlichen Ränder des Intarsienstrickstücks M. Die Fadenbegrenzerpaare E2,Ell und E3,E22 bestimmen die Trennungslihien Tl bzw. T2 zwischen den Intarsienfeldern Ml und M2 bzw. M2 und M3.

Die jedem Fadenführer Gl, G2, G3 zugeordneten Fadenführerbegrenzer El,Ell bzw. E2,E22 bzw. E3,E33 sind auf der selben Seite der Fadenführerschiene 2 angeordnet, auf der auch der Fadenführerkasten 1 des betreffenden Fadenführers Gl, G2, G3 liegt. In Fig. 6 ist auf der rechten Seite der Fadenführerschiene 2 der Fadenführerkasten 1 eines ganz allgemein mit G bezeichneten Fadenführers und auf der anderen Seite der Fadenführerschiene 2 der ganz allgemein mit E bezeichnete _{F}adenführerbegrenzer für den Fadenführer eines angrenzenden Intarsienfeldes dargestellt. Dabei ist der Fadenführerkasten 1 des Fadenführers G teilweise im Schnitt nach der Linie V-V der Fig. 5 und der Fadenführerbegrenzer E teilweise im Schnitt nach der Linie VI-VI der Fig. 5 dargestellt. In Fig. 4 sind die von den einzelnen Fadenführern Gl, G2, G3 zu den betreffenden Intarsienfeldern Ml, M2, M3 verlaufenden, z.B. unter= schiedlich gefärbten Fäden mit Al, A2 und A3 bezeichnet.

Die beiden, einer Trennlinie Tl bzw. T2 zwischen zwei Intarsienfeldern Ml,M2 bzw. M2,M3 zugeordneten Faden= führerbegrenzer E2,E11 bzw. E3,E22 können mit beliebigen Stellmitteln gemeinsam auf der Fadenführungsschiene 2 ver= stellt werden, um die Lage bzw. den Verlauf der be= treffenden Trennlinie Tl bzw. T2, d.h. die Breite der Intarsienfelder Ml, M2, M3 zu ändern. In der darge= stellten Ausführungsform können die Fadenführerbegrenzer= paare E2,Ell und E3,E22 z.B. mit Hilfe von Stellstangen 3 verschoben werden, die in entsprechenden oberen und/oder unteren Längsnuten der Fadenführungsschiene 2 verschiebbar gelagert und in Fig. 6 gestrichelt bzw. in Fig. 4 mit je einem Doppelpfeil und einer anschliessenden strichpunk= tierten Linie angedeutet sind.

Um die Warenverbindung von einem Intarsienfeld zum anderen zu erzielen, legen die Fadenführer benachbarter Intarsienfelder ihren Faden gemeinsam über eine oder mehrere Nadeln, wodurch eine Maschenbindung entsteht. So z.B. legt der dem Intarsienfeld MI zugeordnete Fadenführer GI beim Schlittenhub in der Laufrichtung Fl, d.h. nach rechts in Fig. 3, seinen Faden AI über die Trennlinie Tl zwischen den beiden Intarsienfeldern Ml und M2 hinaus um die angrenzende Abschlussnadel N2 des anschliessenden Intarsienfeldes M2, wie schematisch in Fig. 3 dargestellt ist. Beim Rücklauf des Schlittens in der entgegengesetzten Richtung F2, beginnt dann die Fadenlegung des Fadenführers Gl mit der Abschlussnadel N1 des zugeordneten Intarsien= feldes Ml. Der dem Intarsienfeld M2 zugeordnete Faden= führer G2 legt in ähnlicher Weise beim Schlittenhub in der Laufrichtung F2, d.h. nach links in Fig. 3, seinen Faden A2 über die Trennlinie Tl zwischen den beiden Intarsien= feldern M2,Ml hinaus um die angrenzende Abschlussnadel N1 des anschliessenden Intarsienfeldes Ml. Beim Schlittenhub in der entgegengesetzten Laufrichtung Fl beginnt dagegen die Fadenlegung des Fadenführers G2 mit der Abschlussnadel N2 des eigenen Intarsienfeldes M2. Im Ubergangsbereich zwischen den beiden Intarsienfeldern Ml und M2 legen also die diesen zugeordneten Fadenführer Gl und G2 ihre Fäden Al und A2 jeweils gemeinsam um die Abschlussnadel N2 des Intarsienfeldes M2 in der Schlittenlaufrichtung Fl und um die Abschlussnadel Nl des Intarsienfeldes Ml in der Schlittenlaufrichtung F2.

Diese Wirkungsweise wird durch die in Fig. 5 und 6 dargestellte erfindungsgemässe Ausbildung der Fadenführer und der Fadenführerbegrenzer mit grosser Sicherheit und kleinem Vorrichtungsaufwand ermöglicht. Der auf einer Seite der Fadenführerschiene 2 längsverschiebbar gelagerte Fadenführerkasten J. eines Fadenführers G weist auf seiner Oberseite eine rechteckige, durch zwei Mitnahmestufen 4, 104 begrenzte Ausnehmung auf, in welche der in vertikaler Richtung verschiebbar am Schlitten 5 der Flachstrick= maschine angeordnete, federbelastete Mitnehmerbolzen 6 eingreifen kann. Am Fadenführerkasten 1 ist ein nach unten gerichteter, stabförmiger Fadenführerhalter 7 befestigt, der an seinem unteren Ende den eigentlichen, z.B. als Röhrchen ausgebildeten Fadenführer G trägt, wie insbeson= dere auch in Fig. 11 für den Fadenführer G2 dargestellt ist. Der Fadenführerkasten 1 ist mit leichter Reibung auf der Fadenführerschiene 2 verschiebbar und weist zu diesem Zweck zwei Bremsbacken 8 auf, die mit Hilfe von Schrauben 9 quer zur Fadenführerschiene 2 verschiebbar am Faden= führerkasten 1 befestigt und durch Federn 10 gegen die Fadenführerschiene 2 gedrückt sind, wie insbesondere in Fig. 6 dargestellt ist.

Der dem Fadenführerkasten 1 zugeordnete Faden= führerbegrenzer E besteht aus einem Anschlagkörper 11, der auf der selben Seite der Fadenführerschiene 2 angeordnet und über einen vorspringenden Finger 12 und eine Schraube 13 mit einer Stellstange 3 verbunden ist. Die Stellstange 3 wird über einen nicht dargestellten, von der Programmier= vorrichtung der Flachstrickmaschine gesteuerten Antrieb bewegt. Mit Hilfe der Stellstange 3 wird der Anschlag= körper 11 des Fadenführerbegrenzers E auf der Fadenführer= schiene 2 verstellt und in der gewünschten Stellung festgehalten.

Am Anschlagkörper 11 des Fadenführerbegrenzers E ist ein gegen den Fadenführerkasten 1 des Fadenführers G vorspringender Aufläufer 14 befestigt, der auf seiner, dem Fadenführerkasten 1 zugekehrten Seite zwei stufenförmig aufeinanderfolgende, ansteigende Auflaufschrägen 114, 214 und auf der entgegengesetzten Seite zwei entsprechende, stufenförmig aufeinanderfolgende, absteigende Auflauf= schrägen 314, 414 aufweist. Neben diesem Aufläufer 14 ist im Anschlagkörper 11 des Fadenführerbegrenzers E ein Schieber 15 gelagert, der in der Längsrichtung der Faden= führerschiene 2 zwischen zwei Endanschlägen 18, 19 am Aufläufer 14 mit Hilfe einer seitlichen Längsrippe 16 in eine seitliche Längsnut 17 des Aufläufers 14 verschiebbar geführt ist: Der Schieber 15 weist einen oberen recht= eckigen, mit dem Mitnehmerbolzen 6 des Schlittens zusammen= wirkenden Mitnahmevorsprung 115 auf, dessen etwa waage= rechte Oberkante 215 höher liegt als die waagerechte Ober= kante 514 bzw. 614 des Aufläufers 14 zwischen den Auf= lauf schrägen 114 und 214 bzw. 414 und 314. Seitlich am Anschlagkörper 11 des Fadenführerbegrenzers E ist um eine Drehachse 20 ein Hebel 21 schwenkbar gelagert, dessen oberes Ende mit einem Querstift 22 in ein vertikales Langloch 23 des Schiebers 15 eingreift. Das untere Ende des Hebels 21 liegt in der Bewegungsbahn einer am Faden= führerkasten 1 befestigten Stosstange 24.

Beim Schlittenhub in der Laufrichtung Fl wirkt der Mitnehmerbolzen 6 des Schlittens 5 mit der in Fig. 5 rechten Mitnahmestufe 104 der oberen Ausnehmung des Faden= führerkastens 1 zusammen und nimmt den Fadenführerkasten 1 bis zum Anschlag gegen den Anschlagkörper 11 des Faden= führerbegrenzers E mit. Der Anschlagkörper 11 des Faden= führerbegrenzers E ist dabei in einer solchen Stellung auf der Fadenführerschiene 2 eingestellt, dass er den Faden= führerkasten 1 z.B. in der für die Legung des Fadens Al um die Abschlussnadel N2 des nächstfolgenden Intarsienfeldes M2 nach Fig. 3 erforderlichen Endstellung anhält. Der Fadenführerkasten 1 wird in seiner Endstellung lösbar am Anschlagkörper 11 des Fadenführerbegrenzers E festgehalten und zwar vorzugsweise mit Hilfe eines am Anschlagkörper 11 befestigten Dauermagneten 25, gegen den ein am Faden= führerkasten 1 befestigtes ferromagnetisches Plättchen 26 zur Anlage kommt. Der Schieber 15 und der Hebel 21 befinden sich dabei in ihrer in Fig. 5 mit ausgezogenen Linien dargestellten Bereitschaftsstellung, in der das Ende der Stosstange 24 des in Endstellung gegen den Anschlagkörper 11 angehaltenen Fadenführerkastens 1 kurz vor dem unteren Ende 121 des Hebels 21 liegt.

Beim Einfahren des Fadenführerkastens 1 in seine Endstellung gegen den Anschlagkörper 11 des Fadenführer= begrenzers E wird der Mitnehmerbolzen 6 durch die Auflauf= schräge 114 des Aufläufers 14 federnd angehoben und dadurch von der Mitnahmestufe 104 des Fadenführerkastens 1 gelöst. Der nach dem Anhalten des Fadenführerkastens 1 zusammen mit dem Schlitten in der Pfeilrichtung Fl weiter= laufende Mitnehmerbolzen 6 gleitet dann auf der waage= rechten Oberkante 514 des Aufläufers 14 und kommt mit dem oberen, diese Oberkante 514 überragenden Mitnahmevorsprung 115 des Schiebers 15 in Eingriff. Dadurch wird der Schieber 15 vom Mitnehmerbolzen 6 des Schlittens aus seiner in Fig. 5 mit ausgezogenen Linien dargestellten Stellung nach rechts in seine strichpunktiert dargestellte Stellung gegen den Anschlag 18 verschoben. Infolgedessen wird auch der Hebel 21 aus seiner in Fig. 5 mit ausgezogenen Linien dargestellten Bereitschaftsstellung in seine strich= punktiert dargestellte Vorschubstellung verschwenkt, in der er, mit seinem unteren Ende 121 den Fadenführerkasten 1 über die mit diesem verbundene Stosstange 24 nach links in Fig. 5 um eine Nadelteilung vom Anschlagkörper 11 des Fadenführerbegrenzers E weg in eine solche Stellung drückt, in der der vom Fadenführerhalter 7 getragene Fadenführer den Faden Al um die Abschlussnadel Nl des zugeordneten Intarsienfeldes Ml nach Fig. 3 legt. Diese Stellung des Fadenführerkastens 1 ist in Fig. 5 durch die strichpunktiert dargestellte Stellung des Fadenführer= halters 7 angedeutet.

Der Mitnehmerbolzen 6 des Schlittens wird dann durch die Auflaufschräge 214 des Aufläufers 14 federnd nach oben gedrückt und dadurch vom oberen Mitnahmevor= sprung 115 des Schiebers 15 abgehoben. Anschliessend gleitet der Mitnehmerbolzen 6 auf der absteigenden Auf= laufschräge 314 des Aufläufers l4, dann auf der waage= rechten Oberkante 215 des Mitnahmevorsprungs 115 des Schiebers 15 und schliesslich auf der waagerechten Ober= kante 614 und der absteigenden Auflaufschräge 414 des Aufläufers 14 und verlässt den Fadenführerbegrenzer E.

Beim Schlittenhub in der entgegengesetzten Lauf= richtung F2, trifft der Mitnehmerbolzen 6 des Schlittens zunächst auf den Fadenführerbegrenzer E und wird durch die in dieser Laufrichtung ansteigende Auflaufschräge 414 des Aufläufers 14 bis zur dessen waagerechten Oberkante 614 federnd angehoben. Der Mitnehmerbolzen 6 kommt infolge= dessen mit dem oberen, die Oberkante 614 des Aufläufers 14 überragenden Mitnahmevorsprung 115 des Schiebers 15 in Eingriff und verschiebt diesen Schieber 15 aus seiner in Fig. 5 strichpunktiert dargestellten Stellung nach links in seine mit ausgezogenen Linien dargestellte Stellung bis zum Anschlag 19. Der Hebel 21 wird entsprechend aus seiner in Fig. 5 strichpunktiert dargestellten Vorschubstellung in seine mit ausgezogenen Linien dargestellte Bereit= schaftsstellung verschwenkt. Der Mitnehmerbolzen 6 wird dann durch die Auflaufschräge 314 des Aufläufers 14 vom Mitnahmevorsprung 115 des Schiebers 15 abgehoben und durch die Auflaufschräge 214 des Aufläufers 14 auf die waage= rechte Oberkante 215 des Mitnahmevorsprungs 115 aufge= setzt. Anschliessend gleitet der Mitnehmerbolzen 6 auf der waagerechten Oberkante 215 des Mitnahmevorsprungs 115, dann auf der waagerechten Oberkante 514 des Aufläufers 14 und nachher auf der waagerechten Oberkante des Faden= führerkastens 1. Schliesslich greift der Mitnehmerbolzen 6 in die obere Ausnehmung des Fadenführerkastens 1 ein und nimmt den Fadenführerkasten 1 über die in Fig. 5 linke Mitnahmestufe 4 seiner oberen Ausnehmung in der Lauf= richtung F2 des Schlittens mit.

Die den einzelnen Intarsienfeldern Ml,M2,M3 zuge= ordneten Fadenführer Gl,G2,G3 sind mit Hilfe der Faden= führerhalter 7 in ihrer Arbeitsstellung an den betreffenden Fadenführerkästen 1 festgelegt, d.h. führen keine auf und abgehende Bewegung aus. Die Arbeitsstellung der ein= zelnen Fadenführer Gl,G2,G3 liegt dabei so hoch über die Oberkante der Nadelbetten B, dass zwei oder mehrere z.B. röhrchenförmige Fadenführer Gl,G2,G3 quer zur vertikalen Längsmittelebene der beiden Nadelbetten B nebeneinander liegen bzw. aneinander vorbeifahren können, ohne sich gegenseitig zu behindern, wie schematisch in Fig. 2 angedeutet ist. Infolge dieser feststehenden, hochliegen= den Arbeitsstellung der Fadenführer Gl,G2,G3 weisen jedoch die Fäden Al,A2,A3 einen so steil geneigten Verlauf zwischen den Nadeln N der Nadelbetten B und den Faden= führern Gl,G2,G3 auf, dass in der Endstellung eines Faden= führers, z.B. des Fadenführers Gl in Fig. 1, der zwischen diesem Fadenführer Gl und einer Nadel N des zugeordneten Intarsienfeldes Ml direkt schräg verlaufende Faden Al ausserhalb des Einzugsbereichs z.B. der Abschlussnadel N1 dieses Intarsienfeldes Ml und/oder der Abschlussnadel N2 des angrenzenden Intarsienfeldes M2 liegt. Dieser Faden Al wird in den Einzugsbereich der genannten Nadeln N1 und/ /oder N2 durch am Schlitten 5 der Flachstrickmaschine vorgesehene, Fadensenker niedergedrückt.

In dem in den Figuren 7 bis 11 dargestellten Aus= führungsbeispiel bestehen die Fadensenker aus zwei Faden= abdrückplatten Dl und D2, die in der Bewegungsrichtung des Schlittens im Abstand voneinander oberhalb der Nadelbetten B angeordnet und parallel zu ihren Ebenen um je eine Drehachse 127 bzw. 227 schwenkbar am Schlitten 5 gelagert sind. Die Fadenabdrückplatte Dl kommt in der einen Lauf= richtung F1 des Schlittens 5 zur Wirkung, während die Fadenabdrückplatte D2 in der anderen Laufrichtung F2 des Schlittens 5 wirkt. Die beiden Fadenabdrückplatten Dl,D2 sind abwechselnd in eine angehobene, den Faden nicht be= rührende Ruhestellung und in eine nach unten in Richtung auf die Nadelbetten B vorspringende, den Faden in den Einzugsbereich der Nadeln N niederdrückende Arbeits= stellung verschwenkbar. In dem in Fig. 7 mit ausgezogenen Linien dargestellten Zustand, ist die Fadenabdrückplatte D2 in ihre Arbeitsstellung abgeschwenkt, während die Fadenabdrückplatte Dl in ihre Ruhestellung hochgeschwenkt ist. Die abgeschwenkte Arbeitsstellung der Fadenabdrück= platte D1 und die hochgeschwenkte Ruhestellung der Faden= abdrückplatte D2 sind in der Fig. 7 mit gestrichelten Linien dargestellt. Die Figuren 8 bis 11 zeigen die abge= schwenkte Arbeitsstellung der Fadenabdrückplatte D2.

Für ihre abwechselnde Verschwenkung in Arbeits-und Ruhestellung sind die beiden Fadenabdrückplatten Dl,D2 mit Hilfe einer Gelenklasche 28 miteinander verbunden, die in 129 und -229 an den beiden Fadenabdrückplatten Dl,D2 angelenkt ist. Diese Gelenklasche 28 ist durch einen Lenker 30 mit einer zur Bewegungsrichtung des Schlittens 5 parallelen Schaltstange 31 verbunden, die in Gleitlagern 32 längsverschiebbar auf dem Schlitten 5 gelagert ist. Der Lenker 30 ist dabei in 130 an der Gelenklasche 28 und in 230 an einer auf der Schaltstange 31 befestigten Klemme 33 angelenkt. Auf der Schaltstange 31 sind Anschlagbünde 34 vorgesehen, die mit den Gleitlagern 32 zusammenwirken und die Längsverschiebung der Schaltstange 31 in beiden Richtungen begrenzen. Am Ende des Schlittenhubs in der Laufrichtung Fl stösst das in Fig. 7 rechte Stirnende der Schaltstange 31 gegen einen nicht dargestellten Endanschlag und wird aus der gestrichelt dargestellten Stellung in die mit vollen Linien dargestellte Stellung verschoben. Dadurch werden die beiden Fadenabdrückplatten Dl,D2 über den Lenker 30 und die Gelenklasche 28 in ihre mit ausge= zogenen Linien dargestellte Stellung verschwenkt, in der die in Arbeitsstellung liegende Fadenabdrückplatte D2 beim nächstfolgenden Schlittenhub in der Laufrichtung F2 zur Wirkung kommt, während die Fadenabdrückplatte Dl in Ruhe= stellung angehoben ist. Am Ende des Schlittenhubs in der entgegengesetzten Laufrichtung F2, stösst die Schaltstange 31 mit ihrem in Fig. 7 linken Stirnende gegen einen ent= sprechenden, nicht dargestellten Endanschlag und wird dadurch aus der mit ausgezogenen Linien dargestellten Stellung in die gestrichelt dargestellte Stellung ver= schoben. Dadurch werden die beiden Fadenabdrückplatten Dl, D2 in ihre gestrichelt dargestellte Stellung verschwenkt, in der die Fadenabdrückplatte D2 in Ruhestellung angehoben und die beim nächstfolgenden Schlittenhub in der Lauf= richtung Fl zur Wirkung kommende Fadenabdrückplatte Dl in Arbeitsstellung abgesenkt ist.

Die Schaltstange 31 wird in ihren beiden End= stellungen durch eine federbelastete, in dem einen Gleit= lager 32 angeordnete Rastkugel 35 festgehalten, die abwechselnd in zwei voneinander abstehende, ringförmige Nuten 36, 136 der Schaltstange 31 eingreift.

Die beiden Fadenabdrückplatten Dl,D2 sind am Schlitten 5 der Flachstrickmaschine derart geneigt ange= ordnet, dass ihre Ebene einen Winkel K mit der vertikalen Längsmittelebene der Nadelbetten B einschliesst, wie insbesondere in Fig. 11 dargestellt ist. Dieser Winkel K ist kleiner als der Winkel K', den jedes Nadelbett B mit der vertikalen Längsmittelebene des Nadelbettpaares B-B bildet. Jede Fadenabdrückplatte Dl,D2 weist eine in der zugeordneten Schlittenlaufrichtung Fl bzw. F2 vordere Fadenableitkante 37, 137 auf, die abwärts nach hinten in Bezug auf die betreffende Schlittenlaufrichtung Fl bzw. F2 stufenweise abgeschrägt verläuft, wie insbesondere in den Figuren 8, 9 und 10 für die Fadenabdrückplatte D2 darge= stellt ist. Diese Fadenableitkante 37, 137 endet mit einer spitzen- bzw. zahnförmigen Fadenführernase 38, die gegen die Nadeln N und auch etwas aus der Ebene der betreffenden Fadenabdrückplatte Dl,D2 heraus in Richtung auf die Längsmittelebene der beiden Nadelbetten B vorspringt.

Jede Fadenabdrückplatte Dl,D2 ist in der zugeord= neten Laufrichtung Fl,F2 des Schlittens 5, d.h. in der Laufrichtung, in der sie in ihrer Arbeitsstellung liegt und infolgedessen zur Wirkung kommt, nachlaufend zu dem Fadenführer G jedes Intarsienfeldes am Schlitten 5 an= geordnet. Wenn z.B. der Fadenführer G2 bei seinem Hub in der Laufrichtung F2 am Ende des zugeordneten Intarsien= feldes M2 gegen den betreffenden Fadenführerbegrenzer E2 aufläuft und von diesem in der oben beschriebenen Weise angehalten wird, verläuft der Faden A2 zwischen dem Faden= führer G2 und der in den Figuren 8, 9 und 10 schematisch mit einer einfachen Geraden dargestellten Oberkante der Nadelbetten B zunächst unmittelbar zwischen dem Faden= führer G2 und z.B. der letzten Abschlussnadel N2 des Intarsienfeldes M2, wie in Fig. 8 dargestellt ist. Infolge der feststehenden, angehobenen Arbeitsstellung des Faden= führers G2 ist der Verlauf des Fadens A2 so steil, dass dieser nicht von der ersten Abschlussnadel N1 des nächst= folgenden Intarsienfeldes Ml ergriffen werden kann, wie es bezugnehmend auf die Beschreibung der Fig. 3 erforderlich ist. Die in Bezug auf den Fadenführer G2 in der Schlitten= laufrichtung F2 nachlaufende Fadenabdrückplatte D2 kommt jedoch nun mit dem Faden A2 in Eingriff und drückt ihn mit ihrer vorderen Fadenableitkante 37,137 und/oder mit der anschliessenden Fadenführernase 38 in den Einzugsbereich der Abschlussnadel Nl des Intarsienfeldes Ml nieder. Der Faden A2 nimmt dabei vorübergehend einen geknickten, in Fig. 9 angedeuteten Verlauf an und wird deshalb mit Sicherheit von der Abschlussnadel N1 des Intarsienfeldes Ml erfasst, wie in Fig. 11 dargestellt ist. Unmittelbar darauf löst sich der Faden A2 von der Fadenführnase 38 der zusammen mit dem Schlitten 5 in der Richtung F2 weiter= laufenden Fadenabdrückplatte D2 und springt unter Ein= wirkung des üblichen Fadenspanners in die in Fig. 10 dargestellte Stellung, in der er einen geradlinigen, steiler als vorgeher geneigten Verlauf zwischen dem an= gehaltenen Fadenführer G2 und der Abschlussnadel N1 des Intarsienfeldes Ml annimmt. Durch dieses Hochschnellen des von der Fadenführernase 38 der Fadenabdrückplatte D2 abspringenden Fadens A2 wird das unerwünschte Ergreifen des Fadens A2 durch die weiteren Nadeln N des Intarsien= feldes Ml mit grosserer Sicherheit vermieden. Durch das Auflaufen des Fadens. auf die vorspringende spitze Faden= führernase 38 der Fadenabdrückplatten D2 bzw. Dl werden die Einzelstränge des Fadens zusammengerafft.

Die andere Fadenabdrückplatte Dl weist die selbe, oben beschriebene Wirkungsweise in der entgegengesetzten Laufrichtung Fl des Schlittens 5 auf.

Es ist selbstverständlich möglich, dass beim Anhalten eines Fadenführers G der zwischen diesem und den Nadelbetten B verlaufende Faden A noch von zwei oder mehreren Nadeln des zugeordneten bzw. des nächstfolgenden Intarsienfeldes ergriffen werden muss und von der jeweils nachlaufenden, in Wirkung tretenden Fadenabdrückplatte Dl bzw. D2 in den Einzugsbereich dieser beiden bzw. mehreren Nadeln niedergedrückt wird.

## Patentansprüche

1. Flachstrickmaschine zur Herstellung von Intarsienstrickwaren (M), die für jedes Intarsienfeld (M1, M2,M3) einen gesonderten, auf einem Fadenführerkasten (1) gelagerten Fadenführer (Gl,G2,G3) aufweist und jeder Fadenführerkasten (1) durch einen Fadenführermitnehmer (6) des Schlittens (5) auf einer Fadenführerschiene (2) zwischen zwei an den Enden des zugehörigen Intarsienfeldes angeordneten, insbesondere parallel zur Fadenführerschiene (2) verstellbaren Fadenführerbegrenzern (E) verschiebbar ist, dadurch gekennzeichnet, dass die den einzelnen Intarsienfeldern (Ml,M2,M3) zugeordneten Fadenführer (Gl, G2,G3) an den entsprechenden Fadenführerkästen (1) in entsprechenden Fadenführerkästen (1) in so weit angeho= benen Arbeitsstellungen festgelegt sind, dass sie sich gegenseitig nicht behindern, und dass am Schlitten (5) der Flachstrickmaschine Fadensenker (Dl,D2) vorgesehen sind, die im Bereich einer oder mehrerer Abschlussnadeln (Nl,N2) der Intarsienfelder den zwischen einer Nadel des Intarsien= feldes und dem zugeordneten, in Endstellung angehaltenen Fadenführer (G1,G2,G3) verlaufenden Faden (Al,A2,A3) vor= übergehend in den Nadeleinzugsbereich niederdrücken.

2. Flachstrickmaschine nach Anspruch 1, dadurch gekennzeichnet, dass die Fadensenker aus mindestens einer in jeder Laufrichtung (Fl,F2) des Schlittens (5) nach= laufend zu den Fadenführern (Gl,G2,G3) einstellbaren Fadenabdrückplatte (Dl,D2) bestehen.

3. Flachstrickmaschine nach Anspruch 1 und 2, dadurch gekennzeichnet, dass am Schlitten (5) in der_{'} Längsrichtung des Nadelbetts (B) im Abstand voneinander zwei Fadenabdrückplatten (Dl,D2) angeordnet sind, die abwechselnd in eine mit dem Faden (Al,A2,A3) nicht in Eingriff kommende Ruhestellung und in eine den Faden (Al, A2,A3) in den Einzugsbereich der Nadeln niederdrückende Arbeitsstellung bewegbar sind.

4. Flachstrickmaschine nach Anspruch 1 bis 3, dadurch gekennzeichnet, dass jede Fadenabdrückplatte (Dl, D2) eine in der zugeordneten Laufrichtung (Fl,F2) des Schlittens (5) vordere, abwärts nach hinten insbesondere stufenweise abgeschrägte Fadenableitkante (37,137) aufweist.

5. Flachstrickmaschine nach Anspruch 1 bis 4, dadurch gekennzeichnet, dass die abgeschrägte Fadenableit= kante (37,137) mit einer spitzen- oder zahnförmigen, gegen das Nadelbett (B) und vorzugsweise auch etwas aus der Ebene der Fadenabdrückplatte (Dl,D2) heraus vorspringenden Fadenführernase (38) endet.

6. Flachstrickmaschine nach Anspruch 1 bis 5, dadurch gekennzeichnet, dass die Ebene der Fadenabdrück= platten (DI,D2) schräg zur vertikalen Längsebene der Flachstrickmaschine liegt und mit dieser einen Winkel (K) einschliesst, der vorzugsweise kleiner ist als der Winkel (K') zwischen der genannten vertikalen Längsebene und dem Nadelbett (B).

7. Flachstrickmaschine nach Anspruch 1 bis 6, dadurch gekennzeichnet, dass die Fadenabdrückplatten (Dl, _{D}2) quer zu ihrer Ebene zwischen einer eingezogenen Ruhestellung und einer vorspringenden Arbeitsstellung ver= schiebbar oder verschwenkbar gelagert sind.

8. Flachstrickmaschine nach Anspruch 1 bis 6, dadurch gekennzeichnet, dass die Fadenabdrückplatten (Dl, D2) parallel zu ihrer Ebene zwischen einer angehobenen Ruhestellung und einer abgesenkten Arbeitsstellung ver= schwenkbar gelagert sind.

9. Flachstrickmaschine nach Anspruch 8, dadurch gekennzeichnet, dass die beiden Fadenabdrückplatten (Dl, D2) durch eine Gelenklasche (28) miteinander und über einen Lenker (30) mit einer an den Enden des Schlittenhubs durch Anschläge hin und her verschiebbaren Schaltstange (31) zur gemeinsamen Verschwenkung getrieblich verbunden sind.

10. Flachstrickmaschine nach einem der Ansprüche 1 bis 9, dadurch gekennzeichnet, dass - der Fadenführer= begrenzer (E) eine von einem Mitnehmer (6) des Schlittens (5) betätigbare Stellvorrichtung zum automatischen Zurückschieben des gegen den Fadenführerbegrenzer (E) angehaltenen Fadenführerkastens (1) um mindestens eine Nadelteilung beim Vorbeifahren des Schlittens (5) aufweist.

11. Flachstrickmaschine nach Anspruch 10, dadurch gekennzeichnet, dass die Stellvorrichtung einen auf dem Fadenführerbegrenzer (E) in beiden Laufrichtungen (Fl,F2) des Schlittens (5) vom dessen Mitnehmer (6) begrenzt längsverschiebbaren Schieber (15) aufweist, an dem ein mit einer Stosstange (24) des Fadenführerkastens (1) zusammen= wirkender Hebel (21) angelenkt ist.
